# EUROPÄISCHE PATENTSCHRIFT

(11) **EP 1 546 534 B1**
(45) Veröffentlichungstag und Bekanntmachung des Hinweises auf die Patenterteilung: **19.11.2014**
(21) Anmeldenummer: 03769201.9
(22) Anmeldetag: 19.09.2003
(51) Int. Cl.: F02F 3/00, F02F 3/22

(54) **MEHRTEILIGEN GEKÜHLTEN KOLBEN FÜR EINEN VERBRENNUNGSMOTOR**
MULTI-PART COOLED PISTON FOR AN INTERNAL COMBUSTION ENGINE
PISTON REFROIDI COMPOS DE PLUSIEURS PARTIES POUR MOTEUR COMBUSTION INTERNE

(30) Priorität: 25.09.2002 DE 10244511
(43) Veröffentlichungstag der Anmeldung: 29.06.2005
(73) Patentinhaber: MAHLE GMBH, 70376 Stuttgart (DE)
(72) Erfinder: KÖHNERT, Hans-Jürgen, 71364 Winnenden (DE)
(86) Internationale Anmeldenummer: PCT/DE2003/003115
(87) Internationale Veröffentlichungsnummer: WO 2004/029440

(56) Entgegenhaltungen:
- EP-A1- 0 019 323
- WO-A-80/02308
- DE-A1- 3 707 462
- US-A- 3 240 193
- US-A- 5 207 147

## Beschreibung

Die Erfindung betrifft einen mehrteiligen gekühlten Kolben für einen Verbrennungsmotor, mit einem aus Stahl geschmiedeten Kolbenoberteil, das eine Verbrennungsmulde im Kolbenboden und eine Ringwand mit Ringpartie umfasst, und einem Kolbenunterteil, das einen Kolbenschaft, Naben zur Aufnahme des den Kolben mit dem Pleuel verbindenden Kolbenbolzen sowie mit den Kolbenschaft verbundene Nabenabstützungen umfasst, wie z.B. aus der WO 8002 308 A, oder der DE 3707462 bekannt ist.

Ein mehrteilig gekühlter Kolben für einen Verbrennungsmotor ist weiter aus der JP 61175255 A bekannt. Dieser Kolben zeigt in Höhe der Ringpartie des Kolbens eine Anzahl von Rippen, zwischen denen eine wärmedämmende Platte zur Minimierung des Wärmetransportes von der Brennraummulde zur Ringpartie angeordnet ist.

Aus der WO 00/77379 A1 ist ein weiterer Kolben für einen Verbrennungsmotor bekannt, der zur Verbesserung der Wärmeabfuhr im Kühlkanal ein Wandteil mit mehreren radial angeordneten aus dünnem Blech bestehende Querwände aufweist.

Diese vorgenannten Konstruktionen sind nicht geeignet, den Kolben hinsichtlich seiner Stabilität für hohe Zünddrücke und Temperaturen, wie sie bei modernen Dieselmotoren auftreten, zu verbessern.

Der Erfindung liegt daher die Aufgabe zugrunde, ein Kolbenkonzept für einen mehrteiligen gekühlten Kolben anzugeben, mit dem eine kostengünstige Herstellung gewährleistet ist und mit dem wirksam einer Kolbendeformation infolge Einwirkung hoher Gasdrücke und Temperaturen entgegengewirkt werden kann.

Gelöst wird die Aufgabe insbesondere dadurch, dass ein im Kolbenoberteil eingeformter Kühlkanal auf seinem Umfang verteilt zum Kolbenboden hin gerichtete Bohrungen aufweist, wobei das zwischen den Bohrungen vorhandene Kolbenmaterial Stützrippen bildet, die radial zur Kolbenlängsachse hin jeweils Abschnitte einer umlaufenden Ringrippe bilden. Ein Kolbenunterteil weist eine ringförmig umlaufende, mit den Nabenabstützungen verbundene Tragrippe mit einer Fügfläche auf. Dass Kolbenoberteil und das Kolbenunterteil ist mit den Fügflächen von Ring- und Tragrippe unlösbar miteinander mittels eines Schweiß- oder Lötverfahrens verbunden, wobei der Kühlkanal durch eine Kühlkanalabdeckung verschließbar ist.

Bei einem derart hergestellten Kolben kann der Kühlkanal näher in Richtung Kolbenboden bzw. Verbrennungsmulde ausgeformt werden und weist trotzdem eine ausgezeichnete Formstabilität auf. Außerdem erfolgt durch die Anordnung der Stützrippen eine Art Kammerbildung im Kühlkanal, d.h. Erzeugung von Shaker-Räumen, wodurch eine Verlängerung der Verweildauer des Kühlöls und damit verbesserte Wärmeableitung der zu kühlenden Kolbenbereiche erreicht wird.

Vorteilhafte Weiterbildungen sind Gegenstand der Unteransprüche.

Die Erfindung wird im folgenden anhand eines Ausführungsbeispiels näher erläutert. Es zeigt:
- Fig. 1: einen erfindungsgemäßen Kolben im Querschnitt, geschnitten in Bolzenrichtung
- Fig. 2: einen erfindungsgemäßen Kolben in Unteransicht, geschnitten entlang der Linie II gemäß Fig. 1;
- Fig. 3: einen erfindungsgemäßen Kolben im Querschnitt, geschnitten quer zur Kolbenbolzenrichtung in einem ersten und zweiten Ausführungsbeispiel;
- Fig. 4: einen erfindungsgemäßen Kolben, geschnitten entlang der Linie IV-IV aus Fig.1;
- Fig. 5: einen erfindungsgemäßen Kolben in perspektivischer Ansicht.
- Fig. 6: einen erfindungsgemäßen Kolben, geschnitten entlang der Linie IV-IV aus Fig.1, in einem weiteren Ausführungsbeispiel.

Der erfindungsgemäße mehrteilig gekühlte Kolben 20 besteht aus einem geschmiedeten Kolbenoberteil 1 mit einer Verbrennungsmulde 3, Ringwand 4 mit Ringpartie 11 und einem Kühlkanal 7 sowie aus einem Kolbenunterteil 2, das einen Kolbenschaft 9 sowie Nabenabstützungen 6, wie aus Fig. 5 ersichtlich, umfasst. Gemäß Ausführungsbeispiel sind im Kühlkanal 7 Bohrungen 14 vorgesehen, die auf dem Umfang symmetrisch verteilt angeordnet und in Richtung des Kolbenbodens, d.h. parallel zur Kolbenlängsachse K, eingebracht sind. Die Tiefe h_{B} der Bohrungen 14 beträgt maximal die Hälfte der Gesamthöhe H des Kühlkanals 7, sodass ein ungehinderter Kühlölkreislauf gewährleistet bleibt. Durch diese Konstruktion werden Shaker-Räume für das Kühlöl geschaffen, welche die Kühlwirkung erhöhen. In den Figuren ist der jeweilige Ölein- und Ölauslass nicht dargestellt. Mittels der Kühlkanalabdeckung 13, die aus einem zweigeteilten, mit einem Ölein- und Ölauslass (nicht dargestellt) versehenen Federelement besteht, erfolgt der Verschluss des Kühlkanals 7 an seinem zum Kolbenschaft 9 hin offenen Ende.

Wie die Figuren 3 und 4 zeigen, gehen die zwischen den Bohrungen 14 als Stützrippen 8 bezeichneten Materialbereiche radial zur Kolbenlängsachse K in Abschnitte einer Ringrippe 5 über, die in ihrer Gesamtheit die Ringrippe 5 bildet. Die Bohrungen 14 und damit die Stützrippen 8 sind, wie in Fig. 4 dargestellt, radial symmetrisch über den Umfang des Kühlkanals 7 verteilt angeordnet. In einem weiteren Ausführungsbeispiel (nicht dargestellt) kann die Anzahl der Bohrungen und damit Verteilung der Stützrippen 8 derart gestaltet sein, dass in Druck-Gegendruckrichtung D bzw. GD eine größere Anzahl von Stützrippen 8 angeordnet ist als quer dazu, d.h., eine unsymmetrische umfangsseitige Verteilung im Kühlkanal 7 erfolgt. So kann die Verteilung der Bohrungen 14 und damit der Stützrippen 8 im Kühlkanal 7, wenn dieser nach den durch die Kolbenhauptachsen K_{H} gebildeten Quadranten I - IV charakterisiert wird, derart sein, dass innerhalb eines Quadranten eine symmetrische (Fig.4) oder unsymmetrische (nicht dargestellt) bzw. teilsymmetrische (Fig. 6) Verteilung vorgesehen ist oder die Verteilung abhängig ist von der örtlichen Temperaturverteilung im Kolbenboden. Dadurch kann im Lastfall den auftretenden Temperatur- und Spannungsbelastungen des Kolbens besser entgegnet werden. Die Bohrungen 14 können dabei durch Rundbohrungen, wie in den Figuren 4 und 6 dargestellt, oder Langlochbohrungen (nicht dargestellt), die mit ihrer langen Seite in Richtung von der Kolbenmitte nach radial außen zur Kolbenwand, ausgerichtet sein. Mit diesen jeweiligen Ausführungsbeispielen der Bohrungsanordnungen wird erreicht, dass diese unterschiedliche Abstände aufweisen und damit das als Stützrippen 8 ausgebildete Material vergrößert wird. Zur weiteren Beeinflussung der Wärmeableitung von der Verbrennungsmulde 3 können die Spitzen der Bohrungen 14 rund oder, wie in Fig. 1 gezeigt, winklig ausgeführt sein.

Die Achsen der Bohrungen 14 können, wie Fig. 1 zeigt, parallel zur Kolbenlängsachse K und/oder, d.h. in Kombination, in einem spitzen Winkel dazu angeordnet sein, wobei die Bohrungen 14 bevorzugt in Richtung Verbrennungsmulde 3 zeigen.

Aus den Nabenabstützungen 6 heraus ist eine ringförmig umlaufende Tragrippe 10 ausgebildet, wie aus Fig. 3 ersichtlich, die in ihren geometrischen Abmessungen mit der Ringrippe 5 korrespondiert. Das Kolbenoberteil 1 und Kolbenunterteil 2 ist über die Trag- und Ringrippe 10 und 5 mittels eines Schweiß- oder Lötverfahrens unlösbar miteinander verbunden. Das Kolbenoberteil 1 ist vorteilhaft aus einem oxidationsbeständigen und/oder warmfesten Werkstoff und das Kolbenunterteil 2 aus einem ausscheidungs-härtenden ferritisch-perlitischen Stahl oder Vergütungsstahl gebildet.

### Bezugszeichen

- Mehrteilig gekühlter Kolben: 20
- Kolbenoberteil: 1
- Kolbenunterteil: 2
- Verbrennungsmulde: 3
- Ringwand: 4
- Ringrippe: 5
- Nabenabstützung: 6
- Kühlkanal: 7
- Stützrippe: 8
- Kolbenschaft: 9
- Tragrippe: 10
- Ringpartie: 11
- Naben: 12
- Kühlkanalabdeckung: 13
- Bohrungen: 14
- Kolbenlängsachse: K
- Kolbenhauptachsen: K_{H}
- Kühlkanalhöhe: H
- Tiefe der Bohrungen 14: h_{B}

## Patentansprüche

1. Mehrteiliger gekühlter Kolben (20) für einen Verbrennungsmotor, mit einem aus Stahl geschmiedeten Kolbenoberteil (1), das eine Verbrennungsmulde (3) im Kolbenboden und eine Ringwand (4) mit Ringpartien (11) umfasst, und einem Kolbenunterteil (2), das einen Kolbenschaft (9), Naben (12) zur Aufnahme des den Kolben (20) mit dem Pleuel verbindenden Kolbenbolzens sowie mit dem Kolbenschaft (9) verbundene Nabenabstützungen (6) umfasst, wobei das Kolbenoberteil eine umlaufende Ringrippe (5) aufweist und das Kolbenunterteil (2) eine ringförmig umlaufende mit den Nabenabstützungen (6) verbundene Tragrippe (10) mit einer Fügefläche aufweist, wobei das Kolbenoberteil (1) und das Kolbenunterteil (2) mittels der Fügeflächen von Ring- und Tragrippe (5, 10) unlösbar verbunden ist und der Kühlkanal (7) mittels einer Kühlkanalabdeckung (13) verschließbar ist,
**dadurch gekennzeichnet,**
**dass** ein im Kolbenoberteil (1) eingeformter Kühlkanal (7) auf seinem Umfang verteilte zum Kolbenboden hin gerichtete Bohrungen (14) aufweist, wobei das zwischen den Bohrungen (14) vorhandene Kolbenmaterial Stützrippen (8) bildet, die radial zur Kolbenlängsachse (K) hin jeweils Abschnitte der umlaufenden Ringrippe (5) bilden.

2. Kolben (20) nach Anspruch 1, **dadurch gekennzeichnet, dass** die Bohrungen (14) radial symmetrisch und/oder unsymmetrisch über den Umfang des Kühlkanals (7) verteilt sind.

3. Kolben (20) nach Anspruch 1 und 2, **dadurch gekennzeichnet, dass** die Bohrungen (14) eine Tiefe (h_{B}) aufweisen, die maximal die Hälfte der Gesamthöhe (H) des Kühlkanals (7) beträgt.

4. Kolben (20) nach Anspruch 1 bis 3, **dadurch gekennzeichnet, dass** wenigstens ein Teil der Achsen der Bohrungen (14) parallel zur Kolbenlängsachse (K) verlaufen.

5. Kolben (20) nach Anspruch 4, **dadurch gekennzeichnet, dass** die Achsen der Bohrungen (14) unter einem spitzen Winkel zur Kolbenlängsachse (K) verlaufen.

6. Kolben (20) nach Anspruch 5, **dadurch gekennzeichnet, dass** die Bohrungen (14) eine zylindrische oder langlochförmige Form aufweisen.

7. Kolben (20) nach Anspruch 1, **dadurch gekennzeichnet, dass** die unlösbare Verbindung des Kolbenober- und Kolbenunterteils (1, 2) eine Schweiß- oder Lötverbindung ist.

8. Kolben (20) nach Anspruch 1, **dadurch gekennzeichnet, dass** das Kolbenoberteil (1) aus einem oxidationsbeständigen und/oder warmfesten Werkstoff und das Kolbenunterteil (2) aus einem ausscheidungshärtenden ferritisch-perlitischen Stahl oder Vergütungsstahl besteht.

## Claims

1. A multi-part cooled piston (20) for an internal combustion engine, comprising a forged steel upper piston part (1), which includes a combustion bowl (3) in the piston crown and a ring wall (4) having ring belts (11), and a lower piston part (2), which includes a piston skirt (9), pin bosses (12) for receiving the piston pin connecting the piston (20) to the connecting rod, and pin boss supports (6) connected to the piston skirt (9), the upper piston part comprising a peripheral ring rib (5) and the lower piston part (2) comprising an annular peripheral carrier rib (10) that is connected to the pin boss supports (6) and has a joining surfaces, the upper piston part (1) and the lower piston part (2) being non-detachably connected by way of the joining surfaces of the ring and carrier ribs (5, 10), and the cooling channel (7) being closable by way of a cooling channel cover (13),
**characterized In that**
a cooling channel (7) that is integrally formed in the upper piston part (1) has boreholes (14) that are distributed over the circumference and directed toward the piston crown, wherein the piston material present between the boreholes (14) forms support ribs (8), which in each case form sections of the peripheral ring rib (5) radially toward the piston longitudinal axis (K).

2. The piston (20) according to claim 1, **characterized in that** the boreholes (14) are distributed radially symmetrically and/or non-symmetrically over the circumference of the cooling channel (7).

3. A piston (20) according to claims 1 and 2, **characterized in that** the boreholes (14) have a depth (h_{B}) that is no more than half the total height (H) of the cooling channel (7).

4. A piston (20) according to claims 1 to 3, **characterized in that** at least some of the axes of the boreholes (14) extend parallel to the longitudinal piston axis (K).

5. The piston (20) according to claim 4, **characterized in that** the axes of the boreholes (14) extend at an acute angle with respect to the longitudinal piston axis (K).

6. The piston (20) according to claim 5, **characterized in that** the boreholes (14) have a cylindrical or elongated hole shape.

7. The piston (20) according to claim 1, **characterized in that** the non-detachable connection of the upper and lower piston parts (1, 2) is a welded or soldered connection.

8. The piston (20) according to claim 1, **characterized in that** the upper piston part (1) is made of an oxidation-resistant and/or heat-resistant material and the lower piston part (2) is made of precipitation-hardening ferritic-pearlitic steel or heat-treated steel.

## Revendications

1. Piston refroidi en plusieurs parties (20) pour un moteur à combustion, avec une partie supérieure de piston (1) forgée en acier, comprenant une cavité de combustion (3) dans le fond de piston et une paroi annulaire (4) avec des parties d'anneau (11), et avec une partie inférieure de piston (2) comprenant une tige de piston (9), des bossages (12) destinés à recevoir l'axe de piston reliant le piston (10) à la bielle, ainsi que des appuis de bossage (6) reliés à la tige de piston (9), dans lequel la partie supérieure de piston comporte une nervure annulaire (5) circonférentielle et la partie inférieure de piston (2) comporte une nervure de support (10) annulaire périphérique reliée aux appuis de bossage (6), avec une surface d'assemblage, dans lequel la partie supérieure (1) et la partie inférieure (2) sont reliées de façon non-détachable au moyen des surfaces d'assemblage des nervures annulaire et de support (5, 10), et le canal de refroidissement (7) peut être fermé au moyen d'un couvercle de canal de refroidissement (13),
**caractérisé en ce que**
un canal de refroidissement (7) moulé dans la partie supérieure de piston (1) comporte des perçages (14) répartis sur son pourtour et orientés vers le fond de piston, sachant que le matériau de piston présent entre les perçages (14) forme des nervures d'appui (8) formant respectivement des sections de la nervure annulaire périphérique (5) radialement vers l'axe longitudinal de piston (K).

2. Piston (20) selon la revendication 1, **caractérisé en ce que** les perçages (14) sont répartis de façon radialement symétrique et/ou asymétrique sur le pourtour du canal de refroidissement (7).

3. Piston (20) selon la revendication 1 ou 2, **caractérisé en ce que** les perçages (14) présentent une profondeur (h_{B}) mesurant au maximum la moitié de la hauteur totale (H) du canal de refroidissement (7).

4. Piston (20) selon la revendication 1 à 3, **caractérisé en ce qu'**au moins une partie des axes des perçages (14) s'étendent parallèlement à l'axe longitudinal de piston (K).

5. Piston (20) selon la revendication 4, **caractérisé en ce que** les axes des perçages (14) s'étendent en formant un angle aigu par rapport à l'axe longitudinal de piston (K).

6. Piston (20) selon la revendication 5, **caractérisé en ce que** les perçages (14) présentent une forme cylindrique ou oblongue.

7. Piston (20) selon la revendication 1, **caractérisé en ce que** la liaison non-détachable entre la partie supérieure et la partie inférieure de piston (1, 2) est une liaison par soudage ou par brasage.

8. Piston (20) selon la revendication 1, **caractérisé en ce que** la partie inférieure de piston (1) est constituée d'un matériau résistant à la corrosion et/ou résistant à la chaleur.
